# EUROPÄISCHE PATENTSCHRIFT

(11) **EP 0 253 386 B1**
(45) Veröffentlichungstag und Bekanntmachung des Hinweises auf die Patenterteilung: **22.08.1990**
(21) Anmeldenummer: 87110252.1
(22) Anmeldetag: 15.07.1987
(51) Int. Cl.: B65D 88/12, B61D 39/00

(54) **Grossbehälter**
Large containers
Grands réceptacles

(30) Priorität: 15.07.1986 DE 3623874
(43) Veröffentlichungstag der Anmeldung: 20.01.1988
(73) Patentinhaber: GRAAFF Kommanditgesellschaft, D-3210 Elze 1 (DE)
(72) Erfinder: Dörpmund, Willi, Dipl.-Ing., D-3210 Elze 1 (DE)
(74) Vertreter: Walter, Helmut, Dipl.-Ing.

(56) Entgegenhaltungen:
- BE-A- 670 595
- CH-A- 401 129
- FR-A- 1 376 573
- GB-A- 803 706
- DE-AN P 8497 II 20 c

## Beschreibung

Die Erfindung betrifft einen Großbehälter gemäß dem Gattungsbegriff des Anspruches 1. Die Erfindung ist insbesondere durch die Merkmale des Kennzeichnungsteiles des Anspruches 1 gekennzeichnet. Durch die Merkmale der Unteransprüche wird die Erfindung in zweckmäßiger Weise ausgestaltet.

Ein Großbehälter, der einige der gattungsgemäßen Merkmale aufweist, ist durch die deutsche Patentanmeldung P 8497 1I/20c bekannt geworden. Bei diesem Großbehälter handelt es sich um den geschlossenen Wagenkasten eines Eisenbahngüterwagens, dessen Dach in der Längsmitte zweigeteilt ist. Jede durch die Zweiteilung entstandene Dachhälfte besteht ihrerseits wieder aus zwei etwa gleichen Hälften, wobei die beiden äußeren Hälften, bezogen auf das ganze Dach also Dachviertel, mit ihren äußeren Längskanten an den Oberkanten der Wagenkastenseitenwände angelenkt sind und mit ihren inneren Längskanten gelenkig mit den inneren Hälften - wiederum Vierteln, bezogen auf das gesamte Dach - verbunden sind. Zum Öffnen des Daches werden die Dachhälften um die Gelenke zwischen ihnen und den Oberkanten der Wagenkastenseitenwände geschwenkt und in eine vertikale Stellung oberhalb der Seitenwände gebracht, wobei sich die äußeren Dachviertel von den Seitenwänden aus nach oben erstrecken und die inneren Dachviertel von den oberen Enden der äußeren Dachviertel aus nach unten hängen, und zwar - von der Seite gesehen - hinter den äußeren Dachvierteln. Bei geschlossenem Dach setzt sich ein Dachviertel im jeweils anderen fort, und die inneren Dachviertel liegen mit ihren inneren Längskanten aneinander. Die Verstellbewegungen der einzelnen Dachteile werden mit einer Handkurbel im Bereich der einen Fahrzeuglängsseite bewirkt, die über einen im Bereich des Wagenbodens angeordneten, in Wagenquerrichtung verlaufenden Spindeltrieb und ein Verteilergetriebe auf zwei Kniehebelanordnungen einwirkt, deren äußere Enden an den Innenkanten der inneren Dachviertel angelenkt sind. Bei Betätigung der Handkurbel wird also eine Schwenkbewegung jedes inneren Dachviertels eingeleitet, und über die inneren Dachviertel werden die Schwenkbewegungen der äußeren Dachviertel bewirkt. Diese Lösung hat den Vorteil, daß das Dach ohne großen Zeitaufwand zwischen Öffnungs- und Schließstellung verstellt werden kann, das geschlossene Dach den Behälter bzw. Wagenbaufbau zuverlässig nach oben schließt, während das geöffnete Dach den Zugang zum Behälterinneren praktisch nicht behindert und das Dach in seiner Offnungsstellung nur wenig über die oberen Ränder der Seitenwände hinausragt.

Bekannt ist auch ein Großbehälter in der Form des Aufbaues eines Eisenbahngüterwagens, dessen Dach in der Längsmitte geteilt ist, wobei die beiden Hälften des Daches mittels eines gemeinsamen Antriebes nach den Seiten des Behälters hin verstellbar sind, um über die oberen Kanten der Behälterseitenwände hinweg verstellt werden zu können, womit der Zugang zum Behälterinneren nicht mehr vom Dach behindert wird (CH-PS 4 01 129)

Um das Be- und Enbtladen eines Großbehälters zu erleichtern, ist es schließlich bekannt, das Dach und die Seitenwände des Behälters derart aufzuteilen, daß vier im Querschnitt winkelförmige Haubenteile entstehen, deren einer, horizontaler Schenkel ein Dachviertel und deren anderer, vertikaler Schenkel ein Seitenwandviertel; ist und die so gelagert sind, daß je ein Haubenteilpaar über eine der Stirnwände des Großbehälters hinaus verschiebbar ist (DE-OS 33 00 354). Die Haubenteile des in dieser Weise verfahrbaren Haubenteilepaares liegen in Behälterquerrichtung einander gegenüber, wobei auch die Haubenteile eines solchen Haubenteil.epaares dadurch voneinander zu entfernen sind, daß sie zunächst mit einer Spreizvorrichtung um ihre unteren Längskanten zu schwenken sind und dann nach oben und zur Seite hin aus Stützschienen herausgehoben werden, ehe sie mit gemeinsamen Seilzügen nach den Behälterenden hin verschoben werden.

Im Zusammenhang mit weiteren Ausgestaltungen der vorliegenden Erfindung ist darauf hinzuweisen, daß besondere Rungenausgestaltungen und -anordnungen bekannt sind (DE-OS 16 05 104, US-PS 21 64 586), ebenso wie es bekannt ist, den Boden von Großbehältern so auszubilden, daß Querrinnen entstehen, in denen tonnenförmige Güter wie Kabelrollen gegen ungewollte Verlagerung gesichert transportiert werden können.

Was einen Großbehälter mit allen Merkmalen des Gattungsbegriffes des Anspruches 1 anlangt, so ist solcher Großbehälter aus der BE-A 670 595 bekannt geworden, und die Erfindung geht insoweit von diesem Stand der Technik aus. Bei dieser Lösung sind zwei seitliche Dachteile flügelartig an einem mittleren, etwas erhöhten Dachteil angelenkt. Sind die seitlichen Dachteile mit einer Verstelleinrichtung etwas nach oben geschwenkt, so kommen sie mit ihren äußeren Längskanten von Dichtungen an den oberen Rändern der Behälterseitenwände frei, und die drei Dachteile können mit einer zweiten Verstelleinrichtung, die am mittleren Dachteil angreift, wie ein einstückiges tonnenförmiges Dach nach der einen oder der anderen Seite verschwenkt werden.

Ein solcher Großbehälter bietet zwar gegenüber anderen bekannten Lösungen bezüglich der Lade-und Entladefähigkeit gegenüber anderen bekannten Lösungen durchaus Vorteile, er ist jedoch durch die Gestaltung des Daches recht aufwendig und bietet mit den beiden Verstellvorrichtungen Anlaß für relative Störanfälligkeit und den Nachteil relativ hoher Herstellungskosten.

Im übrigen arbeitet er nach einem Prinzip, das von dem Prinzip sehr verschieden ist, nach dem die Erfindung arbeitet. Während nämlich beim bekannten Behälter ein Dachmittelteil mit flügelartig angelenkten Dachseitenteilen vorliegt, wobei die Seitenteile nur zum Zweck der Herstellung oder Aufhebung von Dichtungsfunktionen in geringem Ausmaß flügelartig heb- und senkbar sind, sind bei der Erfindung drei in erheblichem Maße durch die Bewegung selbst gegeneinander verstellbare Dachteile vorgesehen und ist eine Festseite, zu der das Dach hin geöffnet werden kann, wählbar bzw. bestimmbar und entsprechend einsetzbar.

Aufgabe der Erfindung ist es, einen gattungsgemäßen Großbehälter derart auszubilden, daß er unverändert in hohem Maße vielseitig einsetzbar ist. Er soll insbesondere Stückgüter gegenüber Witterungsunbilden geschützt transportieren können, ohne daß die gegen die Witterungsunbilden schützenden Mittel das Beladen und Entladen unbillig behindern. Sie sollen ohne besonderen Aufwand so weit entfernt werden können, daß sie das Be- und Entladen nicht wesentlich behindern. Ein Großbehälter mit diesen Problemlösungen soll jedoch mit finanziell geringem Aufwand hergestellt und über lange Zeit ohne großen Wartungsaufwand in betriebsfähigem Zustand gehalten werden können.

Die Erfindung ist nachfolgend anhand eines in der Zeichnung dargestellten Ausführungsbeispieles erläutert. In der Zeichnung ist die Erfindung in verschiedenen Ansichten und Schnitten dargestellt.

Es zeigen:
Fig. 1,2 jeweils eine Ansicht auf die eine Stirnseite eines erfindungsgemäß ausgestalteten Großbehälters, wobei sich die beweglichen Teile in unterschiedlichen Betriebsstellungen befinden,
Fig.3 den in Fig.1 mit einer Kreislinie A umgrenzten Getriebebereich, wobei das Getriebegehäuse lediglich als Strich-Punkt-Linienzug angedeutet ist,
Fig.4 eine schematische Draufsicht auf den erfindungsgemäßen Großbehälter,
Fig.5 in einer Ansicht auf eine Behälterseitenwand den Bereich der linken oberen Behälterecke,
Fig.6-8 Einzelheiten des erfindungsgemäßen Großbehälters in der Blickrichtung auf dessen Seitenwand (Fig.6), in der Längsrichtung (Fig.7) und als Draufsicht (Fig.8),
Fig.9 nochmals eine Ansicht auf die eine Seite eines Großbehälters gemäß der Erfindung zur Erläuterung einer Ausgestaltung,
Fig.10 einen Teil der Fig.9 in größerer Darstellung zur Erläuterung einer weiteren Ausgestaltung,
Fig.11,12 Einzelteildarstellungen in der Ansicht auf einen Seitenbereich (Fig. 11) und in Längsrichtung des Behälters (Fig.12) gesehen.

Der erfindungsgemäße Großbehälter kann als eigenständiges Bauteil einem für den Transport solcher Behälter eingerichteten Schienen- oder Straßenfahrzeug zugeordnet werden, oder er kann als Aufbau eines solchen Fahrzeuges in ein solches integriert sein. Er ist auf jeden Fall quaderförmig mit einer im Verhältnis zur Höhe und Breite großen Länge.

Der Großbehälter kann als Aufbau Teil eines als Schienenfahrzeug ausgebildeten Güterwagens sein, der ohne Fahrgestell dargestellt ist, dessen Ausbildung und Verbindung mit dem erfindungsgemäß ausgebildeten Aufbau nicht erfindungswesentlich und demzufolge nicht im Einzelnen erörtert werden soll. Es ist beispielsweise an jedem Fahrzeugende ein übliches Drehgestell vorgesehen, und der Aufbau ist mit seinem Grundrahmen auf diesen Drehgestellen abgestützt. Der Grundrahmen weist zwei seitliche untere Längsträger 1 und 2 auf, die durch eine Anzahl von Quer trägern 3 miteinander verbunden sind. Der Grundrahmen ist mittels eines auf ihm aufgelegten und mit ihm verbundenen Bodenbelages 4a zu einer Bodenplatte 4 ergänzt. An den beiden Enden der Bodenplatte 4 ist je eine vertikale Stirnwandplatte 5 befestigt. Jede Stirnwandplatte 5 besteht aus zwei seitlichen vertikalen Eckpfosten 6,7, die durch eine gewellte Blechtafel 8 miteinander verbunden sind. Zwischen den oberen Ecken der Stirnwandplatten 5 sind zwei seitliche obere Längsträger 9,10 angeordnet, die zunächst in den vertikalen Längsebenen der unteren Längsträger 1,2 liegen und in gleichbleibendem Abstand von diesen verlaufen. Jeder obere Längsträger 9,10 ist als Rohr mit torsionssteifem, beispielsweise rundem Querschnitt ausgebildet, das um seine Längsachse verschwenkbar ist und an seinen Enden in Querrichtung des Fahrzeuges verschiebbar an den Stirnplatten 5 gelagert ist.

Um die oberen Längsträger in Fahrzeugquerrichtung verschieben zu können, ist an jedem Ende jedes Längsträgers um seine Längsachse drehbar eine Rolle 11 gelagert, die sich auf dem unteren Flansch 12 einer Laufschiene 13 abstützt, die an einem oberen Kastenträger 14 der jeweiligen Stirnplatte 5 befestigt ist. Greift an einem der beiden oberen Längsträger eine in Fahrzeugquerrichtung gerichtete Kraft an, so wird dieser Längsträger in Fahrzeugquerrichtung verstellt, während die Rollen 11 an seinen beiden Enden in ihrer jeweiligen Laufschiene 13 abrollen. Es können auf diese Weise die beiden Längsträger in den Bereich einer jeden der beiden Fahrzeuglängsseite verstellt werden, oder es kann sich jeweils einer der beiden oberen Längsträger über einen der beiden unteren Längsträger 1,2 bewegen.

Auf die Länge der oberen Längsträger 9,10 gleichmäßig verteilt sind mehrere obere Querträger angeordnet, deren beiden Enden mit einem der Längsträger 9,10 fest verbunden sind und von denen jeder aus drei gelenkig miteinander verbundenen Abschnitten 15,16,17 besteht. Der eine der beiden äußeren Abschnitte 15 und 17 ist mit seinem äußeren Ende fest mit dem einen, der andere mit dem anderen der Längsträger 9,10 verbunden, und zwischen den inneren Enden der beiden äußeren Abschnitte 15,17 jedes oberen Querträgers ist ein innerer Abschnitt 16 gelenkig eingesetzt, wobei die Schwenkachsen der Gelenke 15a,17a in Fahrzeuglängsrichtung gerichtet sind.

Greift bei gestreckten oberen Querträgern (Fig.1) eine äußere, nach oben gerichtete Kraft am inneren Abschnitt zumindest eines oberen Querträgers an und wird einer der oberen Längsträger 9,10, beispielsweise der Längsträger 9, daran gehindert, in Fahrzeugquerrichtung verstellt zu werden, so hebt diese Kraft diesen inneren Abschnitt an und schwenkt die beiden äußeren Abschnitte derart, daß der ortsfest gehaltene obere Längsträger, voraussetzungsgemäß der Längsträger 9, um seine Längsachse gedreht wird, während der andere obere Längsträger, voraussetzungsgemäß also der Längsträger 10, in Fahrzeugquerrichtung verschoben und an den ortsfesten Längsträger 9 heranbewegt wird (Fig.2). Sowohl die Schwenkbewegung des einen Längsträgers 9 als auch die Verschiebebewegung des anderen Längsträgers 10 ist durch die Rollen 11 der Längsträger möglich. Da alle oberen Querträger in gleicher Weise mit dem oberen Längsträger 9,10 verbunden sind, genügt es, am inneren Abschnitt eines Querträgers eine äußere Kraft angreifen zu lassen, um alle Querträger in entsprechender Weise zu verstellen. Um die oberen Längs- und Querträger in ihre Ausgangsstellung zurückzustellen, muß die Wirkrichtung der äußeren Kraft umgekehrt werden, diese also nach unten gerichtet sein.

Obwohl es genügt, die Verstellkraft am mittleren Abschnitt eines Querträgers angreifen zu lassen und die oberen Querträger allein über die oberen Längsträger miteinander zu koppeln, kann es zweckmäßig sein, die inneren Abschnitte mehrerer oberer Querträger über Verbindungsstreben 18 direkt miteinander zu verbinden, um die Verstellkraft zunächst auf mehrere Querträger verteilt angreifen und an die oberen Längsträger weiterleiten zu lassen (Fig.4). Aus dem gleichen Grunde kann es zweckmäßig sein, die oberen Querträger an beiden Fahrzeugenden in gleicher Weise auszubilden und verstellen zu lassen, wobei der Gleichlauf der noch zu erläuternden Verstellvorrichtungen zu gewährleisten ist.

Die, gegebenenfalls jede Verstellvorrichtung ist ein Spindel-(38) trieb, der wie folgt ausgebildet und angeordnet ist.

An dem inneren Abschnitt 16 des Querträgers 15,16,17, an dem der Spindeltrieb angreift, ist über einen Ausleger 19 ein Außenrohr 20 mit seinem oberen Ende angelenkt, wobei die Schwenkachse des Gelenkes 21 in Fahrzeuglängsrichtung weist (Fig.1,2). In das untere Ende des Außenrohres 20 ist eine Mutter 22 eingesetzt und dort festgelegt, beispielsweise eingeschweißt. In diese Mutter 22 ist eine Gewindespindel 23 mit einem Außengewinde eingeschraubt und der Mutter 22 und damit dem Außenrohr 20 gegenüber verstellbar, so daß die Länge des Gestänges aus Außenrohr 20 und Gewindestange 23 teleskopartig veränderbar ist. Am unteren Ende der Gewindespindel 23 ist auf dieser ein Tellerrad 24 befestigt, mit dem zwei gleichachsig zueinander angeordnete Tellerräder 25,26 im Eingriff stehen (Fig.3). Die Längsachsen der Kegelräder 25,26 und des Tellerrades 24 schneiden einander unter einem Winkel von 90_{°}. Das Getriebe mit den drei Zahnrädern 24-26 ist in einem Gehäuse 27 angeordnet, das mit Zapfen 28 schwenkbar gelagert ist, deren gemeinsame Längsachse sowohl die Drehachse des Tellerrades 24 als auch die Drehachse der Kegelräder 25,26 schneidet. In das Gehäuse 27 ist die Gewindespindel 23 um ihre Längsachse drehbar eingeführt, wobei ein Zwischenstück 29 dem Anschluß der Gewindespindel 23 an das Tellerrad 24 dient. Seitlich sind zwei Doppelgelenkwellen 30 und 31 in entsprechender Weise um ihre Längsachsen drehbar in das Gehäuse 27 eingeführt und mit den Kegelrädern 25,26 verbunden, wobei jeweils eine der Doppelgelenkwellen 30,31 mit jeweils einem der Kegelräder 25,26 verbunden ist. An dem äußeren Ende ist jeder Doppelgelenkwelle eine von Hand zu betätigende Kurbel 32 bzw. 33 zugeordnet, und zwar in der Weise, daß in der Ruhestellung jede Kurbel in einer Nische 34 bzw. 35 des unteren Längsträgers 1,2 bzw. des diese Längsträger einschließenden Bodenplatte 4 ohne seitlichen Überstand liegt. In dieser Stellung liegt keine Drehverbindung zwischen Kurbel 32 bzw. 33 und Doppelgelenkwelle 30 bzw. 31 vor. Wird eine Kurbel 32 bzw. 33 durch Herausziehen aus der Nische 35 bzw. 34 in ihre Betriebsstellung gebracht, so wird gleichzeitig eine Drehverbindung zwischen Kurbel und zugehöriger Doppelgelenkwelle hergestellt. Dies kann beispielsweise in der Weise geschehen, daß die Kurbeln einen Bund mit Innenverzahnung aufweisen, und dieser Bund in der Außerbetriebsstellung der Kurbel auf einem Abschnitt der Doppelgelenkwelle mit glatter Umfangsfläche sitzt (keine Drehverbindung), beim Verbringen der Kurbel in die Betriebsstellung auf einen Abschnitt der Doppelgelenkwelle gebracht wird, der eine der Innenverzahnung des Kurbelbundes entsprechende Außenverzahnung aufweist (Drehverbindung zwischen Kurbel und Doppelgelenkwelle).

Wird eine beliebige der beiden Kurbeln 32,33 gedreht, so wird über die zugehörige Doppelgelenkwelle und das Getriebe 24-26 die Gewindespindel 23 in das Außenrohr 20 hinein- oder aus dem Außenrohr herausverstellt und der mittlere Abschnitt 16 des zugehörigen oberen Querträgers 15-17 vertikal nach oben oder unten verstellt.

Über die oberen Querträger 15-17 und seitliche Rungen 36 des erfindungsgemäßen Fahrzeuges ist eine Plane 37 gelegt, die am einen Ende am einen unteren Längsträger 1 und am anderen Ende am anderen unteren Längsträger 2 lösbar befestigt ist (Fig.5). Soll nun das von den oberen Querträgern 15-17 und der Plane 37 gebildete Dach geöffnet werden, so werden die Verschlüsse am einen Planenende, beispielsweise die dem unteren Längsträger 1 zugehörigen Verschlüsse, geöffnet, während die Verschlüsse auf der Seite, nach der hin das Dach geöffnet werden soll, beispielsweise die dem unteren Längsträger 2 zugehörigen Verschlüsse, geschlossen bleiben. Dadurch bleibt beim Betätigen eines der Kurbeltriebe der obere Längsträger über dem unteren Längsträger mit den nicht geöffneten Verschlüssen ortsfest, während der andere obere Längsträger beim Anheben des inneren Abschnittes 16 des mit dem Kurbeltrieb gekuppelten oberen Querträgers über den entsprechenden äußeren Abschnitt - im Beispiel den Abschnitt 15-den anderen oberen Längsträger, im Beispiel den Längsträger 10, an die Seite des erstgenannten Längsträgers 9 heranzieht. Da alle oberen Querträger über die oberen Längsträger miteinander verbunden sind, wird das gesamte Dach auf diese Weise geöffnet.

Das Schließen des Daches erfolgt in sinngemäßer Weise in umgekehrter Reihenfolge.

Um das Strecken der oberen Querträger 15-17 zu erleichtern, sind zwischen den einzelnen Trägerabschnitten 15 und 16 sowie 16 und 17 Federn 38 angeordnet, die gespannt werden, wenn zum Öffnen des Daches die oberen Längsträger 9,10 einander genähert werden, und die sich entspannen, wenn die Drehrichtung der jeweiligen Handkurbel 32 bzw. 33 umgekehrt wird, um die oberen Längsträger wieder voneinander zu entfernen.

Die Rungen 36, die Teil eines erfindungsgemäßen Fahrzeuges sind, sind wie folgt ausgebildet und gelagert (Fig.6-8). Aufgabe ist es dabei, die Rungen auf die beiden Längsseiten der Bodenplatte 4 verteilt in aufgerichteter Stellung haben zu können, aber auch so in einer abgeklappten, liegenden Stellung haben zu können,daß eine glatte Oberseite der Bodenplatte 4 durch die umgelegten Rungen -36 in keiner Weise beeinträchtigt wird.

Zu diesem Zweck besteht jede der Rungen 36 aus einem verhältnis mäßig längeren Oberteil 40 und aus einem verhältnismäßig kürzeren Fußteil 41. Fußteil und Oberteil sind miteinander verschweißt, wobei sie jedoch in Fahrzeugquerrichtung gegeneinander versetzt sind und einander in Längsrichtung überlappend miteinander verbunden sind. Das Oberteil hat im Querschnitt die Form eines I, wobei die verhältnismäßig breiten Flansche an beiden Stegenden in Fahrzeuglängsrichtung weisen. Im dem Bereich, in dem sich Oberteil und Fußteil überlappen, ist die Runge 36 auf einem Querzapfen 42 der Bodenplatte schwenkbar gelagert und in seinen beiden Endstellungen in geeigneter Weise festzulegen. Dadurch, daß die beiden Teile 40 und 41 jeder Runge 36 gegeneinander seitlich versetzt sind, kann die Lagerung mittels des Zapfens 42 im Steg der Längsträger 1 bzw. 2 der Bodenplatte 4 zwischen Ober- und Untergurt erfolgen und das Oberteil 40 nur um seine Dicke über die äußere Längskante des Obergurtes vorstehen. Trotzdem liegt das Fußteil 41 nahe am Steg, so daß der Lagerzapfen 42 nur durch relativ geringe Biegekräfte belastet wird. Vor allem aber können die einzelnen Rungen 36 in geringen Abständen aufeinander folgen, weil sie in der abgeklappten Außerbetriebsstellung in den Bereichen der Fußteile hintereinanderliegen und die Oberteile 40 der Rungen mit sehr geringen Abständen unmittelbar aufeinanderfolgen. Es können also relativ lange Rungen 36 Verwendung finden, die Rungenoberteile folgen in der abgeklappten Stellung unmittelbar aufeinander, und bei abgeklappten Rungen liegt eine glatte, unbeeinträchtigte Oberseite der Bodenplatte 4 vor.

Nahe den oberen Rungenenden sind mit Querblechen 43 beiderseits des Profilsteges und zwischen je zwei Profilflanschen Taschen 44 geschaffen, in die zwischen je zwei Rungen jeder Fahrzeuglängsseite ein Längsträger 45 eingelegt werden kann; diese Längsträger 45 stabilisieren die Rungen 36 gegeneinander und geben eine zusätzliche seitliche Begrenzung (Fig.10). Die Längsträger 45 können aus den Bereichen zwischen je zwei in Längsrichtung des Fahrzeuges aufeinanderfolgenden Rungen 36 herausgenommen und paarweise in Taschen 46 der Bodenplatte 4 verstaut werden. Damit sie nicht verloren gehen, sind sie am einen Ende einer Wickelfeder 47 befestigt, die in dem Längsträger geführt ist und am anderen Ende an einem Seilzug 48 befestigt ist, der um eine Rolle 49 herumgeführt ist, um mit seinem anderen Ende im Bereich des jeweiligen Lagerzapfens 42 an der Bodenplatte 4 befestigt zu sein. Jeder Seilzug ist auf diese Weise stets stramm gehalten, gibt aber doch die Freiheit, die notwendig ist, um den jeweiligen Längsträger entweder zwischen den oberen Enden zweier aufgerichteter Rungen oder in einer der Taschen 46 verstauen zu können.

## Patentansprüche

1. Großbehälter mit einer Boden- bzw. Grundplatte (4), gegebenenfalls als Rungen (36) ausgebildeten Seitenwänden, Stirnwänden bzw. Stirnwandplatten (5) und einer oberen Öffnung, die durch ein bewegliches Dach (15, 16, 17) in der Weise freizugeben und zu verschließen ist, daß das Dach in seiner Längsrichtung verlaufend dreigeteilt ist und die einzelnen Teile durch Gelenke (15a, 17a) mit in Behälterlängsrichtung gerichteten Schwenkachsen an den einander zugekehrten Längsrändern gelenkig miteinander verbunden sind, wobei eine Verstellvorrichtung (22, 23) am mittleren der Dachteile angreift, um über dieses Dachteil (16) dieses selbst und die angelenkten Dachteile wählweise sowohl nach dem einen als auch nach dem anderen Dachlängsrand hin in die Öffnungs- oder zurück in die Schließstellung zu bringen, dadurch gekennzeichnet, daß sich beide äußere Dachteile (15, 17) an ihrem jeweiligen äußeren Ende über Gleitmittel, z.B. Rollen (11) auf quer zur Dachlängsrichtung verlaufenden Laufschienen (12) der Stirnwände (5) abstützen und für die Verstellung der Dachteile die Gleitmittel, z.B. die Rollen der einen Dachlängsseite ortsfest gehalten sind, während die Gleitmittel, z.B. die Rollen der anderen Dachlängsseite in Dachquerrichtung frei verstellbar sind.

2. Großbehälter nach Anspruch 1, dadurch gekennzeichnet, daß zwischen den Dachteilen Federn (38) angeordnet sind, die sich mit ihrem einen Ende an einem der Dachteile, mit ihrem anderen Ende an einem an diesem Dachteil angelenkten Dachteil der anderen beiden Dachteile abstützen, um beim Verbringen der Dachteile in die Öffnungsstellung gespannt zu werden und sich beim Verbringen der Dachteile in die Schließstellung zu entspannen, um zumindest am Beginn der Schließbewegung die Verstellvorrichtung zu unterstützen.

3. Großbehälter nach einem der Ansprüche 1 und 2, dadurch gekennzeichnet, daß das Dach aus einer Anzahl über die Länge des Daches verteilter Querträger (15, 16, 17) besteht, von denen jeder drei gelenkig miteinander verbundene Trägerabschnitte aufweist und die Querträger der Unterstützung einer Plane (37) aus biegbarem material dienen.

4. Großbehälter nach Anspruch 3, dadurch gekennzeichnet, daß die Plane (37) an jeder der Seitenwände bzw. der Bodenplatte (4) des Behälters lösbar befestigt ist und die Verstellbarkeit der Gleitmittel der einen Dachlängsseite in Dachquerrichtung durch Öffnen der Verschlüsse die ortsfeste Festlegung der Gleitmittel der anderen Dachlängsseite dadurch bewirkt wird, daß die Verschlüsse geschlossen bleiben.

5. Großbehälter nach einem der Ansprüche 3 und 4, bei dem die Verstellvorrichtung eine Spindeltrieb ist, dadurch gekennzeichnet, daß der Spindeltrieb alternativ von beiden Behälterlängsseiten aus zu betätigen ist und sein freies Ende gelenkig am mittleren Abschnitt (16) von zumindest einem der Querträger angreift und die seitlichen Trägerabschnitte (15, 17) an ihren äußeren Enden mit je einem Längsträger (9, 10) verbunden sind, der an seinen Enden über Rollen (11) auf Laufschienen (12) der Stirnwände (5) in Dachquerrichtung verstellbar gelagert ist.

6. Großbehälter nach Anspruch 5, dadurch gekennzeichnet, daß der Spindeltrieb an einem Ausleger (19) des mittleren Trägerabschnittes (16) eines Querträgers angreift, der über Längsstreben (18) mit den entsprechenden Trägerabschnitten benachbarter Querträger verbunden ist.

7. Großbehälter nach Anspruch 6, dadurch gekennzeichnet, daß an jedem Dachende ein Spindeltrieb vorgesehen ist, der am mittleren Trägerabschnitt je eines Endträgers angreift, wobei die beiden Spindeltriebe durch eine Gleichlaufvorrichtung miteinander verbunden sind.

8. Großbehälter nach einem der Ansprüche 5-7 mit einem Verteilergetriebe am inneren Ende des Spindeltriebes, über das der Spindeltrieb von einer Behälterlängsseite aus mittels einer Handkurbel zu verstellen ist, dadurch gekennzeichnet, daß von dem Verteilergetriebe (24-27) aus Gelenkwellen (30, 31) zu jeweils einer Längsseite des Behälters führen, wo sie mit je einer Kurbel (32, 33) verbindbar sind, wobei die Kurbeln in Taschen (34, 35) der Bodenplatte (4) versenkbar sind, um dabei drehbar gegenüber den Spindeltrieben zu sein oder aus den Taschen herauszubringen und drehfest mit dem jeweiligen Spindeltrieb zu koppeln sind.

9. Großbehälter nach Anspruch 8, dadurch gekennzeichnet, daß das Verteilergetriebe (24-27) ein schwenkbar gelagertes Gehäuse (27) aufweist, auf dessen Schwenkachse der Schwenkmittelpunkt des gelenkig mit dem mittleren der Trägerabschnitte verbundenen Spindeltriebes liegt.

10. Großbehälter nach einem der Ansprüche 1-9 mit seitlichen, um Querzapfen schwenkbaren Rungen zwischen den Stirnwänden, die so ausgebildet sind, daß die in der abgeklappten Außerbetriebstellung liegenden Rungen mit einer von ihren Seiten eine in einer Ebene liegende Fläche bilden, dadurch gekennzeichnet, daß jede Runge (36) aus einem relativ langen Oberteil (40) und einem relativ kurzen Fußteil (41) besteht, wobei sich die Rungenteile (40, 41) überlappen und im Überlappungsbereich in Behälterquerrichtung hintereinander liegen, dort um den Querzapfen (42) schwenkbar gelagert sind und derart der Bodenplatte (4) zugeordnet sind, daß der Fußteil dem zugehörigen seitlichen unteren Längsträger (1, 2) näher liegt als der Oberteil, wobei die Längen der beiden Rungenteile so bemessen sind, daß die Rungenoberteile (40) in ihrer abgeklappten Außerbetriebsstellung aufeinanderfolgen und hierzu das Rungenoberteil (40) einer Runge seitlich vom Rungenunterteil (41) der jeweils folgenden Runge liegt.

11. Großbehälter nach einem der Ansprüche 9 und 10, wobei die Rungen (36) nahe ihren äußeren Enden seitliche Taschen (43) zur Aufnahme von die Rungen gegeneinander stabilisierenden Längsträgern (45) aufweisen, dadurch gekennzeichnet, daß die Längsträger (45) über einen in sich federnden Seilzug (47, 48) mit der Bodenplatte (4) verbunden sind und die Bodenplatte (4) seitliche Taschen (46) zur paarweisen Aufnahme der Längsträger (45) bei in die Ruhestellung geschwenkten Rungen (36) aufweist.

12. Großbehälter nach einem der Ansprüche 1-11 mit Querrillen (50) im Bereich der Bodenplatte (4) zur Aufnahme von vorzugsweise trommelförmigen Gütern (51), dadurch gekennzeichnet, daß die Querrillen in die Oberseite der an sich ebenen Bodenplatte (4) eingearbeitet und im Leerzustand durch gelenkig mit der Bodenplatte verbundene Abdeckplatten (52) abdeckbar sind, die in eine vertikale Stellung zu schwenken sind und in dieser Stellung zu den Enden der Bodenplatte (4) hin verschiebbar sind, wozu seitliche Zapfen (56) der Abdeckplatten (52) an ihren freien Enden in Führungskanälen (58, 59) unterhalb der Oberseite der Bodenplatte in diesen verstellbar geführt sind.

## Claims

1. Large container comprising a bottom or base plate (4), side walls, which may be formed as stanchions (36), end walls or end wall plates (5) and a top opening, which can be exposed and closed by a mobile roof (15, 16, 17) such that the roof is divided into three parts in its longitudinal direction and the individual parts are hinged to one another at their facing longitudinal edges by hinges (15a, 17a) with pivot axes which point in the longitudinal direction of the container, a displacement device (22, 23) acting on the central roof part in order to move this roof part (16) and the hinged roof parts towards either of the longitudinal roof edges into the open position or back into the closed position by way of this central roof part, characterised in that the two outer roof parts (15, 17) are supported at their respective outer ends via slide means, e.g. rollers (11), on slide rails (12), which extend transversely to the longitudinal direction of the roof, of the end walls (5), and the slide means, e.g. the rollers, of one longitudinal roof side are held stationary, while the slide means, e.g. the rollers, of the other longitudinal roof side can be freely displaced in the transverse direction of the roof in order to displace the roof parts.

2. Large container according to claim 1, characterised in that springs (38) are arranged between the roof parts and are supported at one of their ends on one of the roof parts and at their other end on one of the other two roof parts which is hinged to this roof part, so as to be tensioned when the roof parts are moved into the open position and to relax when the roof parts are moved into the closed position, in order to assist the displacement device, at least at the beginning of the closing movement.

3. Large container according to one of claims 1 and 2, characterised in that the roof consists of a number of cross members (15, 16, 17), which are distributed over the length of the roof and each of which comprises three member sections, which are hinged to one another, and the cross members serve to support a tilt (37) of a flexible material.

4. Large container according to claim 3, characterised in that the tilt (37) is secured in a detachable manner to each of the side walls and the bottom plate (4) of the container, and the slide means of one longitudinal roof side are displaced in the transverse direction of the roof by opening the catches, while the slide means of the other longitudinal roof side are held stationary by the catches remaining closed.

5. Large container according to one of claims 3 and 4, in which the displacement device is a worm drive, characterised in that the worm drive can be operated from either longitudinal container side and its free end acts in a hinged manner on the central section (16) of at least one of the cross members, and the lateral member sections (15, 17) are connected at their outer ends to a respective longitudinal member (9, 10), which is mounted at its ends via rollers (11) on slide rails (12) of the end walls (5) such that it can be displaced in the transverse direction of the roof.

6. Large container according to claim 5, characterised in that the worm drive acts on an arm (19) of the central member section (16) of a cross member, which section is connected via longitudinal tie rods (18) to the corresponding member sections of adjacent cross members.

7. Large container according to claim 6, characterised in that a worm drive is provided at each roof end and acts on the central member section of a respective end member, the two worm drives being connected together by a synchronizing device.

8. Large container according to one of claims 5-7, comprising a divider gear at the inner end of the worm drive, via which the worm drive can be displaced from one longitudinal container side by means of a hand crank, characterised in that articulated shafts (30, 31) lead from the divider gear (24-27) to a respective longitudinal side of the container, where they can be connected to a respective crank (32, 33), which cranks can be set in pockets (34, 35) in the bottom plate (4), so that they can rotate with respect to the worm drives or can be removed from the pockets and non-rotatably coupled to the respective worm drive.

9. Large container according to claim 8, characterised in that the divider gear (24-27) comprises a pivotably mounted case (27), on the pivot axis of which lies the central pivot point of the worm drive, which is hinged to the central member section.

10. Large container according to one of claims 1-9, comprising lateral stanchions, which can be pivoted about transverse pins, between the end walls, which stanchions are formed such that those lying in the swung-down inoperative position form with one of their sides a surface which lies in one plane, characterised in that each stanchion (36) consists of a relatively long upper part (40) and a relatively short base part (41), the stanchion parts (40, 41) overlapping and lying behind one another in the transverse direction of the container in the overlap area, being pivotably mounted here about the transverse pins (42) and associated with the bottom plate (4) such that the base part is disposed closer to the related lateral lower longitudinal member (1, 2) than the upper part, the lengths of the two stanchion parts being such that the upper stanchion parts (40) follow one another when in the folded down inoperative position, and the upper part (40) of one stanchion being disposed at the side of the lower part (41) of the respective following stanchion.

11. Large container according to one of claims 9 and 10, in which the stanchions (36) comprise lateral pockets (43) close to their outer ends to accommodate longitudinal members (45) which stabilize the stanchions in relation to one another, characterised in that the longitudinal members (45) are connected to the bottom plate (4) via an inherently elastic cable line (47, 48) and the bottom plate (4) comprises lateral pockets (46) to accommodate the longitudinal members (45) in pairs when the stanchions (36) are pivoted into the rest position.

12. Large container according to one of claims 1-11, comprising transverse grooves (50) in the area of the bottom plate (4) to accommodate preferably barrel-shaped goods (51), characterised in that the transverse grooves are worked into the top surface of the bottom plate (4), which in itself is plane, and can be covered when empty by cover plates (52), which are hinged to the bottom plate, can be pivoted into a vertical position and, when in this position, can be moved towards the ends of the bottom plate (4), for which purpose lateral pins (56) of the cover plates (52) can be displaced at their free ends in guide channels (58, 59) below the top surface of the bottom plate.

## Revendications

1. Grand réceptacle comprenant un plateau de fond ou de base (4), des parois latérales réalisées le cas échéant par des ranchers (36), des parois frontales ou des plaques de paroi frontale (5), ainsi qu'une ouverture supérieure qui peut être fermée ou libérée par un toit mobile (15, 16, 17), grâce au fait que le toit est subdivisé en trois le long de la direction longitudinale et que les différentes parties individuelles du toit sont reliées entre-elles de manière articulée, le long de leur bords longitudinaux adjacents, au moyen d'articulations (15a, 17a) dont les axes de pivotement sont orientés dans la direction longitudinale du réceptacle, un dispositif de manoeuvre (22, 23) venant agir sur la partie de toit centrale, pour amener, par l'intermédiaire de cette partie de toit (16), cette partie elle-même et les parties de toit qui y sont articulées, sélectivement en direction de l'un ou de l'autre bord longitudinal du toit, en position d'ouverture ou inversement en position de fermeture, réceptacle caractérisé en ce que chacune des deux parties de toit externes (15, 17) s'appuie, au niveau de chacune de leurs extrémités extérieures et par l'intermédiaire d'un moyen de coulissement, par exemple des galets (11), sur des rails de guidage (12) des parois frontales (5), s'étendant en direction transversale du toit, et en ce que pour le déplacement des parties de toit, les moyens de coulissement, par exemple les galets, de l'un des côtés longitudinaux du toit sont maintenus en position fixe, tandis que les moyens de coulissement, par exemple des galets, de l'autre côté longitudinal du toit sont librement déplaçables selon la direction transversale du toit.

2. Grand réceptacle selon la revendication 1, caractérisé en ce qu'entre les parties de toit, sont agencés des ressorts (38) qui sont fixés, avec l'une de leurs extrémités, sur l'une des parties de toit, et, avec leur autre extrémité, sur une partie de toit des autres parties de toit, articulées sur ladite première partie de toit, pour être tendus lorsque les parties de toit sont amenées dans leur position d'ouverture, et qui se détendent lorsque les parties de toit sont ramenées dans leur position de fermeture, pour épauler le dispositif de manoeuvre, tout au moins au début du mouvement de fermeture.

3. Grand réceptacle selon l'une des revendications 1 ou 2, caractérisé en ce que le toit est constitué d'une pluralité de traverses (15, 16, 17) réparties sur la longueur du toit, et dont chacune présente trois tronçons de traverse reliés entre-eux de manière articulée, ces traverse servant de support à une bâche (37) en matériau flexible.

4. Grand réceptacle selon la revendication 3, caractérisé en ce que la bâche (37) est fixée de manière amovible sur chacune des faces latérales ou sur le plateau de fond (4) du réceptacle, en ce que la possibilité de déplacement des moyens de coulissement de l'un des côtés longitudinaux de toit est obtenu par l'ouverture des systèmes d'accrochage, et en ce que le blocage en position, des moyens de coulissement, sur l'autre côté longitudinal de toit, est provoqué par le fait que les systèmes d'accrochage de la bâche restent fermés.

5. Grand réceptacle selon l'une des revendications 3 et 4, dans lequel le dispositif de manoeuvre est un système de transmission à vis, caractérisé en ce que la transmission à vis peut être actionnée alternativement à partir de chacun des deux côtés longitudinaux du réceptacle, l'extrémité libre de la transmission à vis attaquant un tronçon central (16) d'au moins une traverse, et en ce que les tronçons latéraux de traverse (15, 17) sont reliés, au niveau de leur extrémité externe, à l'un des longerons (9, 10) qui, à ses extrémités, est monté, par l'intermédiaire de galets (11), sur des rails de guidage (12) des parois frontales (5), avec possibilité de déplacement selon la direction transversale du toit.

6. Grand réceptacle selon la revendication 5, caractérisé en ce que la transmission à vis attaque un bras en saillie (19) du tronçon central (16) d'une traverse qui est reliée, par l'intermédiaire d'entretoises longitudinales de liaison (18), aux tronçons correspondants de traverses voisines.

7. Grand réceptacle selon la revendication 6, caractérisé en ce qu'il est prévu, à chacune des extrémités du toit, une transmission à vis qui attaque le tronçon central de chacune des traverses d'extrémité, les deux transmissions à vis étant couplées par un dispositif de synchronisation.

8. Grand réceptacle selon l'une des revendications 5 à 7, comportant une boite transfert, par l'intermédiaire de laquelle la transmission à vis peut être manoeuvrée à partir d'un des côtés longitudinaux du réceptacle, au moyen d'une manivelle à actionnement manuel, caractérisé en ce que des biellettes articulées de transmission (30, 31) conduisent de la boite transfert (24-27) à chacun des côtés longitudinaux du réceptacle où elles peuvent être liées à une manivelle (32, 33), ces dernières pouvant être escamotées dans des niches (34, 35) du plateau de fond (4) en étant, dans cette position, libres en rotation par rapport aux transmissions à vis, ou bien être extraites de ces niches pour être, dans cette position, couplées en rotation aux transmissions à vis.

9. Grand réceptacle selon la revendication 8, caractérisé en ce que la boite transfert (24-27) comporte un carter (27) monté pivotant, et sur l'axe de pivotement duquel est situé le point central d'oscillation de la transmission à vis liée au tronçon central de traverse.

10. Grand réceptacle selon l'une des revendications 1 à 9, qui comporte entre les parois frontales, des ranchers latéraux pouvant pivoter autour de tourillons de direction transversale, et réalisés de telle sorte qu'ils forment avec l'un de leurs côtés, dans leur position hors service rabattue, une surface située dans un même plan, caractérisé en ce que chaque rancher (36) est constitué d'une partie supérieure (40) relativement longue et d'une partie de base (41) relativement courte, les parties du rancher (40, 41) se chevauchant et étant superposées dans la zone de chevauchement, selon la direction transversale du réceptacle, les ranchers étant par ailleurs montés pivotant au niveau de la zone de chevauchement, autour de tourillons transversaux (42) du plateau de fond (4) auquel ils sont associés de telle sorte que la partie de base soit plus proche que la partie supérieure, du longeron latéral inférieur (1, 2) correspondant, la longueur des deux parties de rancher étant définie de manière à ce que les parties supérieures de rancher (40) se succèdent dans leur position hors service rabattue, et que pour cela, la partie supérieure de rancher (40) est située latéralement à côté de la partie de base (41) du rancher suivant.

11. Grand réceptacle selon l'une des revendications 9 et 10, les ranchers (36) présentant, à proximité de leur extrémité libre, des cavités latérales (44) destinées à recevoir des poutrelles longitudinales (45) permettant de stabiliser les ranchers entre-eux, caractérisé en ce que les poutrelles longitudinales (45) sont reliées au plateau de fond (4), au moyen d'un système élastique à câble de traction (47, 48), le plateau de fond (4) présentant par ailleurs des niches latérales (46) destinées à loger par paires, les poutrelles longitudinales (45) lorsque les ranchers (36) sont rabattus en position de repos.

12. Grand réceptacle selon l'une des revendications 1 à 11, présentant des goulottes transversales (50) dans la zone du plateau de fond (4), destinées à recevoir des marchandises (51) de préférence en forme de rouleaux, caractérisé en ce que ces goulottes transversales sont réalisées dans la surface en soi plane du plateau de fond (4), et qui, à l'état vide, peuvent être recouvertes à l'aide de plaques de recouvrement (52) reliées de manière articulée au plateau de fond, ces plaques de recouvrement pouvant être pivotées dans une position verticale et pouvant être ramenées, par coulissement, aux extrémités du plateau de fond (4), ce pourquoi des tourillons latéraux (56) des plaques de recouvrement (52), sont guidés avec possibilité de déplacement, et par l'intermédiaire de leur extrémité libre, dans des canaux de guidage (58, 59) situés en-dessous de la surface supérieure du plateau de fond.
